# EUROPÄISCHE PATENTSCHRIFT

(11) **EP 3 028 829 B1**
(45) Veröffentlichungstag und Bekanntmachung des Hinweises auf die Patenterteilung: **05.06.2019**
(21) Anmeldenummer: 16151741.2
(22) Anmeldetag: 17.04.2009
(51) Int. Cl.: B27N 3/18

(54) **ANLAGE ZUR HERSTELLUNG EINER HOLZWERKSTOFFPLATTE**
PLANT FOR MANUFACTURING A WOODEN PANEL
INSTALLATION POUR LA FABRICATION D'UN PANNEAU EN BOIS AGGLOMERÉ

(43) Veröffentlichungstag der Anmeldung: 08.06.2016
(62) Teilanmeldung aus: 09005468.5
(73) Patentinhaber: Flooring Technologies Ltd., Kalkara SCM 1001 (MT)
(72) Erfinder:
(74) Vertreter: Rehmann, Thorsten

(56) Entgegenhaltungen:
- EP-A- 1 710 061
- DE-A1- 2 050 530
- DE-A1- 10 314 974

## Beschreibung

Die Erfindung betrifft eine Anlage zur Herstellung einer Holzwerkstoffplatte, insbesondere einer Holzfaserplatte, mit der ein Kuchen aus mit einem Klebstoff benetzten Holzfasern oder Holzspänen auf ein endlos umlaufendes Förderband aufgestreut und in einer Transportrichtung T zu verschiedenen Bearbeitungsstationen gefördert wird, der gestreute Kuchen in einer Vorpresse komprimiert und danach unter Druck- und Temperatureinfluss in einer Heißpresse zu einer Platte gewünschter Dicke verpresst wird.

Ein Verfahren zur Herstellung einer Holzwerkstoffplatte ist beispielsweise aus der DE 10 2005 033 687 A1 bekannt. Um nach diesem Verfahren eine MDF- oder HDF-Platte herzustellen, müssen zuerst lange Fasern in einem Zerfaserungsschnitt hergestellt werden, was in einem vorgelagerten Prozess oder unmittelbar vor der Anlage zur Herstellung der Holzfaserplatten erfolgen kann. Die groben, langen Holzfasern werden dann mit Zuschlagstoffen, wie beispielsweise Flammschutzmitteln und Hydrophobiermitteln beaufschlagt. Anschließend wird Bindemittel (Harnstoff-Formaldehyd-Leim) über eine Blowline zugegeben und die Fasern dann mit entsprechenden Zuschlagstoffen und der Faserbeleimung über einen Stromrohrtrockner getrocknet. Anschließend wird das Fasergemisch über eine Streueinrichtung zu einem endlosen Kuchen auf das endlos umlaufende Förderband aufgestreut. Der lose abgestreute Fasergemisch-Kuchen wird dann von dem Förderband einer kalten Vorpresse zugeführt und eine kalte Vorverdichtung des Faservlieses erreicht. Anschließend wird das Faservlies wieder über das Förderband einer kontinuierlichen Heißpresse zugeführt, in der es zu einer Platte gewünschter Dicke heiß verpresst wird. Die Pressbänder sind vorteilhafterweise mit einem Trennmittel beschichtet, um ein Anhaften der gebildeten Platten zu verhindern. In einem nächsten Verfahrensschritt werden die endlos hergestellten Platten dann formatiert und zu Einzelplatten aufgetrennt und anschließend konfektioniert.

Bei der Herstellung von MDF (mitteldichte Faserplatte) oder HDF (hochdichte Faserplatte) ist es häufig gewünscht, dass das Endprodukt bestimmte Eigenschaften besitzt, die für weitere Produktionsschritte und/oder die Nutzung relevant sind. Solche Eigenschaft kann beispielsweise die Leitfähigkeit sein, die für eine Faserplatte entweder beim Pulverlackieren der Platte selbst eine Rolle spielt oder gewünscht wird, wenn die Platte als Trägerplatte für Laminat-Fußbodenpaneele verwendet werden soll und der Fußboden antistatische Eigenschaften aufweisen muss. Die Leitfähigkeit kann durch Zugabe von Salzen im Herstellungsprozess, beispielsweise im Refinerprozess, erfolgen. Eine weitere gewünschte Eigenschaft kann eine brandhemmende Ausgestaltung sein. Weil beim Trocknen der Holzfasern in der Blowline relativ hohe Temperaturen auf das Gemisch der vorbehandelten Holzfasern einwirken, treten leider häufig Wechselwirkungen der zugegebenen Salze mit anderen Bestandteilen auf.

Ein weiterer Nachteil ist, dass alle Holzfasern behandelt werden, egal ob dies nötig ist oder nicht. Um diesen Nachteil auszugleichen, wird in der DE 199 63 203 A1 vorgeschlagen, zum Herstellen von Laminatfußbodenpaneelen, zunächst eine Trägerplatte aus lignozellulosehaltigem Holzwerkstoff herzustellen, die zumindest bereichsweise mit einem Imprägniermittel imprägniert wird, wobei das Imprägniermittel in die Trägerplatte eindringt bzw. diese durchtränkt. Anschließend wird die Trägerplatte in den imprägnierten Bereichen geschnitten und für eine Weiterverarbeitung an den Rändern jeweils mit einem Randprofil versehen. Durch die Imprägnierung der Randbereiche sollen Laminatfußbodenpaneele bereitgestellt werden, die gegenüber Feuchtigkeit und Nässe widerstandsfähiger sind.

Die Herstellung solcher Trägerplatten ist sehr zeitaufwendig, da das Einziehen des Imprägniermediums in die Platte eine gewisse Zeit benötigt. Außerdem muss, um eine gleichmäßige Imprägnierung sicherzustellen, die Oberseite der Trägerplatte gleichmäßig mit dem Imprägniermedium benetzt werden. Dichteschwankungen innerhalb der Trägerplatte führen zu einer ungleichmäßigen Verteilung der Imprägnierung, was von außen aber nicht erkennbar ist, sodass die Gefahr besteht, dass später aus der Trägerplatte hergestellte Paneele, insbesondere im Kantenbereich, in den Feuchtigkeit in den verlegten Fußboden eindringen kann, nicht ausreichend imprägniert sind.

Die DE 103 14 974 A1 offenbart eine Anlage zur Herstellung von Formkörpern aus lignocellulosehaltigen Fasern, die aus einer Beleimvorrichtung, einer Fasermattenformvorrichtung, einer Aushärtevorrichtung, einer Imprägniervorrichtung und einer Endbearbeitungsvorrichtung besteht.

Aus der DE 2050 530 A1 ist eine Anlage bekannt, mit der eine schaumfähige Polyurethanmasse auf die Oberseite einer Platte aufgetragen werden kann. Die Platte wird von zwei hintereinander angeordneten Transportbändern transportiert. Zwischen den beiden Transportbändern ist eine Vakuumvorrichtung vorgesehen, mit der die Zufuhr mittels quer zum Transportweg der Platte angeordnete Sprühdüsen aufgebrachte Polyurethanmasse in die Platte eingesaugt werden kann. Die Vakuumvorrichtung kann Seitenwände aufweisen, um die Wirksamkeit des Vakuums zu erhöhen.

Aus der EP 1 710 061 A1 ist eine Vorrichtung bekannt, mit er eine Matte aus Holzspänen oder Holzschnitzeln vorgewärmt werden kann. Hierzu sind oberhalb und unterhalb der Matte Siebbänder vorgesehen. Über die Siebbänder wird Wasserdampf in die Matte eingeleitet bzw. aus dieser wieder abgeführt. Die Siebbänder dienen zur Vorverdichtung der Matte. Zur Zwangsführung des Wasserdampfes kann ein Vakuum angelegt werden.

Von dieser Problemstellung ausgehend soll eine Anlage geschaffen werden, mit der das eingangs beschriebene Verfahren so verbessert werden kann, dass eine schnelle und sichere Imprägnierung der Holzwerkstoffplatte mit verschiedensten Imprägniermedien möglich ist.

Zur Problemlösung zeichnet sich eine Anlage zur Herstellung einer Holzwerkstoffplatte mit einem in einer Transportrichtung endlos umlaufenden Förderband, einer Streuvorrichtung zum Streuen eines Holzspäne- oder Holzfaserkuchens auf das Förderband, einer in Transportrichtung dahinter angeordneten Vorpresse, in der der gestreute Kuchen kalt vorverdichtet wird und einer dahinter vorgesehenen Heißpresse, in der der kalt vorverdichtete Kuchen unter Druck- und Temperatureinfluss zu einer Platte gewünschter Dicke gepresst wird, aus durch eine in Transportrichtung hinter der Vorpresse und vor der Heißpresse angeordnete Imprägnierstation.

Die Imprägnierstation besteht aus einer unterhalb des Förderbandes angeordneten Vakuumstation und einem oberhalb des Förderbandes angeordneten Auftragsaggregat für ein Imprägniermedium.

Das Förderband weist Vakuumkanäle auf, die vorzugsweise durch eine Perforation erzeugt sind, und seitlich neben dem Förderband sind in Transportrichtung über die Länge der Imprägnierstation erstreckende Bleche zur seitlichen Begrenzung des Vakuums vorgesehen.

Das Auftragsaggregat ist vorzugsweise ortsfest angeordnet und insbesondere vorzugsweise durch Düsen gebildet. Die Anzahl der Düsen bestimmt sich durch die Art der gewünschten Imprägnierung. Die Düsen können zueinander parallel beabstandet über die volle Breite des Späne- oder Faserkuchens angeordnet sein oder nur partiell, beispielsweise am Rand.

Wenn die Bleche, die seitlich an dem Späne- oder Faserkuchen anliegen und seitlich das Vakuum begrenzen und somit verhindern, dass sich im Randbereich durch das seitliche Eindringen von Luft Inhomogenitäten bei der Imprägnierung ergeben können, Teil der Auftragsaggregate sind, wird die konstruktive Ausgestaltung der Imprägniereinrichtung vereinfacht.

Mit der erfindungsgemäßen Anlage ist es möglich, dass der Kuchen auf dem Förderband hinter der Vorpresse und vor der Heißpresse einem Vakuum ausgesetzt wird, und gleichzeitig ein Imprägniermedium auf den Faserkuchen aufgetragen wird, das sich infolge des Vakuums im Faserkuchen verteilt.

Durch diese Ausgestaltung erfolgt die Imprägnierung zu einem Zeitpunkt innerhalb des Herstellungsprozesses, zu dem noch eine hohe Porosität der Oberfläche vorhanden ist, was dazu führt, dass das Imprägniermedium einfach in den Kuchen eingesaugt werden und sich dort gleichmäßig verteilen kann.

Vorzugsweise wird das Vakuum unterhalb des Faserkuchens angelegt und das Imprägniermedium von oben auf den Faserkuchen aufgetragen.

Weil das Imprägniermedium flüssig ist, kann es mittels Düsen auf den Faserkuchen aufgesprüht werden.

Dadurch, dass der Faserkuchen während der Imprägnierung durch das Förderband transportiert wird, kann die Vorrichtung zum Aufbringen des Imprägniermediums ortsfest angeordnet sein, was den Aufbau der Fertigungsstraße vereinfacht und ihre Kosten reduziert.

Die Imprägnierung wird zumindest teilflächig aufgebracht. Bei einer teilflächigen Aufbringung entstehen Bereiche mit/ohne Imprägnierung (Vergütung), wobei die vergüteten Bereiche gegenüber nicht vergüteten Bereichen abweichende Eigenschaften aufweisen. Das Imprägniermedium kann beispielsweise die Wasseraufnahmefähigkeit oder die Festigkeitswerte der fertig gepressten Holzwerkstoffplatte beeinflussen.

Vorzugsweise erfolgt beim Heißpressen durch die aufgebrachte Wärme eine chemische Vernetzung des Imprägniermediums.

Mit Hilfe einer Zeichnung soll ein Ausführungsbeispiel der Erfindung nachfolgend näher beschrieben werden.

Es zeigt:
- Figur 1: - die Draufsicht auf die Anlage;
- Figur 2: - den Schnitt entlang der Linie II-II nach Figur 1.

In der Streustation 1 werden die mit einem Leim, vorzugsweise einem Harnstoff-Formaldehyd-Leim, benetzten Holzfasern oder Holzspäne auf das in Transportrichtung T endlos umlaufend angetriebene Förderband 2 zu einem Kuchen 6 aufgestreut. In der Vorpresse 3 wird der Kuchen 6 komprimiert, also kalt vorverdichtet. Zwischen der Vorpresse 3 und der Heißpresse 5, in der der komprimierte Kuchen 6 unter hohem Druck und hoher Temperatur zu einer Holzwerkstoffplatte gewünschter Dicke verpresst wird, ist eine Imprägnierstation 4 integriert, die aus einer unter dem Förderband 2 angeordneten Vakuumstation 12 und einem über dem Förderband 2 angeordneten Auftragsaggregat, wie beispielsweise Düsen 7, 8, besteht. Die Vakuumstation 12 und die Auftragsaggregate 7, 8 sind stationär und unbeweglich.

Das Förderband 2 ist perforiert, sodass sich Vakuumkanäle ausbilden, durch die das auf die Oberseite des komprimierten Kuchens 6 aufgesprühte Imprägniermedium von der Vakuumstation 12 angesaugt werden kann. Seitlich an den Auftragsaggregaten sind Bleche 9, 10 vorgesehen, die den Kuchen 6 seitlich begrenzen und dafür sorgen, dass keine Luft von der Seite in den Kuchen 6 eingesaugt werden kann. Die Bleche 9, 10 reichen vorzugsweise über die gesamte Länge der Imprägnierstation 4. Die Bleche 9, 10 sind Teil eines geschlossenen Rahmens 11, der die Imprägnierstation 4 nach außen umschließt und die Vakuumstation 12 ebenso aufnimmt wie das Auftragsaggregat. In der Zeichnung sind für das Auftragsaggregat beispielhaft zwei Düsen 7, 8 dargestellt. Je nach Imprägnierzweck wird eine gewünschte Anzahl an Düsen in gewünschter Verteilung innerhalb der Imprägnierstation vorgesehen werden. In der Imprägnierstation 4 läuft das Förderband 2 über ein luftdurchlässiges Rahmenteil 13.

Als Imprägniermedium können brandhemmende Partikel ebenso wie gegen Insektenbefall schützende Partikel verwendet werden. Auch können Farben als Imprägniermedium verwendet werden, um den Kuchen 6 gezielt einzufärben. Durch Aufbringen eines erhitzten Imprägniermediums kann der Kuchen 6 erwärmt und damit die Produktionsgeschwindigkeit gesteigert werden. Zur Erwärmung des Kuchens 6 kann auch erhitzte Luft eingegeben werden.

## Patentansprüche

1. Anlage zur Herstellung einer Holzwerkstoffplatte mit einem in Transportrichtung T endlos umlaufenden Förderband (2), einer Streuvorrichtung (1) zum Streuen eines Holzspäne- oder Holzfaserkuchens (6) auf das Förderband (2), einer in Transportrichtung T dahinter angeordneten Vorpresse (3), in der der gestreute Kuchen (6) kalt vorverdichtet werden kann und einer dahinter vorgesehenen Heißpresse (5), in der der kalt vorverdichtete Kuchen (6) unter Druck und Temperatur zu einer Platte gewünschter Dicke gepresst werden kann, wobei in Transportrichtung T hinter der Vorpresse (3) und vor der Heißpresse (5) eine Imprägnierstation (4) angeordnet ist, die aus einer unterhalb des Förderbandes (2) angeordneten Vakuumstation und einem oberhalb des Förderbandes (2) angeordneten, Düsen (7, 8) aufweisenden Auftragsaggregat für eine Imprägnierflüssigkeit besteht, und wobei das Förderband (2) Vakuumkanäle aufweist und seitlich neben dem Förderband (2) sich in Transportrichtung T über die Länge der Imprägnierstation erstreckende Bleche (9, 10) zur seitlichen Begrenzung des Vakuums vorgesehen sind.

2. Anlage nach Anspruch 1, **dadurch gekennzeichnet, dass** das Auftragsaggregat ortsfest angeordnet ist.

3. Anlage nach Anspruch 2, **dadurch gekennzeichnet, dass** die Bleche (9, 10) Teil des Auftragsaggregates sind.

4. Anlage nach einem der Ansprüche 1 bis 3, **dadurch gekennzeichnet, dass** die Vakuumkanäle durch eine Perforation des Förderbandes (2) gebildet sind.

5. Anlage nach Anspruch 1, **dadurch gekennzeichnet, dass** das Vakuum unterhalb des Faser- oder Spänekuchens (6) anlegbar und die Imprägnierflüssigkeit von oben auf den Späne- oder Faserkuchen (6) auftragbar ist.

## Claims

1. Plant for producing a wood-based board, having a conveyor belt (2) circulating endlessly in the transport direction T, a scattering device (1) for scattering a wood chip or wood fibre cake (6) onto the conveyor belt (2), a prepress (3) which is arranged after the latter in the transport direction T and in which the scattered cake (6) can be cold precompressed, and a hot press (5) which is provided thereafter and in which the cake (6) precompressed cold can be pressed under pressure and temperature to form a board of desired thickness, wherein an impregnating station (4) is arranged after the prepress (3) and before the hot press (5) in the transport direction T, said impregnating station consisting of a vacuum station arranged underneath the conveyor belt (2) and an application unit for an impregnating liquid, which application unit is arranged above the conveyor belt (2) and has nozzles (7, 8), and wherein the conveyor belt (2) has vacuum channels, and plates (9, 10) extending in the transport direction T over the length of the impregnating station are provided laterally beside the conveyor belt (2) to limit the vacuum laterally.

2. Plant according to Claim 1, **characterized in that** the application unit is arranged in a fixed location.

3. Plant according to Claim 2, **characterized in that** the plates (9, 10) are part of the application unit.

4. Plant according to one of Claims 1 to 3, **characterized in that** the vacuum channels are formed by a perforation of the conveyor belt (2).

5. Plant according to Claim 1, **characterized in that** the vacuum can be applied below the fibre or chip cake (6) and the impregnating liquid can be applied from above to the chip or fibre cake (6).

## Revendications

1. Installation pour la fabrication d'un panneau en matériau à base de bois comprenant une bande de convoyage sans fin (2) en recirculation en direction de transport T, un dispositif de dispersion (1) pour disperser un gâteau de copeaux ou de fibres de bois (6) sur la bande de convoyage (2), une presse préliminaire (3) agencée derrière celui-ci en direction de transport T, dans lequel le gâteau dispersé (6) peut être précomprimé à froid, et une presse à chaud (5) agencée derrière celle-ci, dans laquelle le gâteau précomprimé à froid (6) peut être pressé sous pression et à température pour donner une plaque d'épaisseur désirée,
dans laquelle une station d'imprégnation (4) est agencée derrière la presse préliminaire (3) et avant la presse à chaud (5), qui est composée d'une station à vide agencée au-dessous de la bande de convoyage (2) et d'un groupe d'application, agencé au-dessus de la bande de convoyage (2) et comprenant des buses (7, 8), pour un liquide d'imprégnation, et dans laquelle la bande de convoyage (2) comporte des canaux à vide et dans laquelle il est prévu des tôles (9, 10), s'étendant latéralement à côté de la bande de convoyage (2) en direction de transport T sur la longueur de la station d'imprégnation, pour délimiter latéralement le vide.

2. Installation selon la revendication 1, **caractérisée en ce que** le groupe d'application est agencé stationnaire.

3. Installation selon la revendication 2, **caractérisée en ce que** les tôles (9, 10) font partie du groupe d'application.

4. Installation selon l'une des revendications 1 à 3, **caractérisée en ce que** les canaux à vide sont formés par une perforation de la bande de convoyage (2).

5. Installation selon la revendication 1, **caractérisée en ce que** le vide peut être appliqué au-dessous du gâteau de fibres ou de copeaux (6), et le liquide d'imprégnation peut être appliqué depuis le dessus sur le gâteau de copeaux ou de fibres (6).
